# EUROPÄISCHE PATENTANMELDUNG

(11) **EP 0 623 796 A1**
(43) Veröffentlichungstag der Anmeldung: **09.11.1994**
(21) Anmeldenummer: 94107126.8
(22) Anmeldetag: 06.05.1994
(51) Int. Cl.: F25D 25/04, B65G 1/127

(54) **Vorrichtung zum Konstanthalten des gegenseitigen Abstandes zwischen Giessformen für Schokolade in einem Kühlschrank**

(30) Priorität: 06.05.1993 IT MI930908
(71) Anmelder: CARLE & MONTANARI S.p.A., I-20141 Milano (IT)
(72) Erfinder: Carle, Marco Giovanni, I-27020 Torre d'Isola (IT)
(74) Vertreter: Mayer, Hans Benno, Dipl.-Ing.

(57) **Zusammenfassung**

Vorrichtung zum Konstanthalten des gegenseitigen Abstandes zwischen Schokoladengiessformen (1,2), die in einem Kühlschrank bewegt werden, wobei vorgesehen ist, dass die Giessformen (1,2) mit festgelegtem Abstand (a) untereinander in einen Aufnahmerahmen (3,4,5) eingesetzt werden und dieser Aufnahmerahmen über Kettenzüge (10-13) in vertikalen Ebenen des Kühlschrankes bewegbar ist, wobei die Aufnahmerahmen (3,4,5) an ihren aussenseiten Ausnehmungen aufweisen, die Gleitführungen bilden, die mit vertikalen, parallel angeordneten Schienen (15,15') in Wirkverbindung treten und die Schienen zwischen sich gegenüberliegenden Enden der Giessformen angeordnet sind.

## Beschreibung

Die vorstehende Erfindung betrifft eine Vorrichtung zum Konstanthalten des gegenseitigen Abstandes zwischen Giessformen fuer Schokoladenerzeugnisse waehrend der Bewegung der Formen durch einen Kuehlschrank.

Es ist vom Stand der Technik her bekannt, auf Schokoladenmasse im Anschluss an eine Giesseinrichtung, mit der die fluessige Schokolade in die Formen vergossen wird, im Inneren eines Kuehlschrankes einzuwirken.

Zu diesem Zweck werden die Giessformen einem Kuehlschrank zugefuehrt, um im Inneren des Kuehlschrankes eine steigende Bewegung durchzufuehren, der eine horizontale Verschiebebewegung folgt, an die sich eine nach unten gerichtete Endbewegung anschliesst, um nachfolgend die Giessformen zusammen mit dem thermisch behandelten Erzeungis aus dem Kuehlschrank auszufahren.

Um die Giessformen, auf die im Inneren des Kuehlschrankes eingewirkt wird, auf genauem Abstand untereinander zu halten, waren bisher aufwendige Vorrichtungen notwendig. So war es bisher erforderlich, z. B. am Ausgang des Kuehlschrankes eine Synchronisiervorrichtung vorzusehen, die dafuer sorgte, dass die aüs dem Kuehlschrank auslaufenden Giessformen mit genau vorbestimmten gegenseitigem Abstand aus dem Kuehlschrank ausgefahren wurden, um im Anschluss daran ein Erfassen und Abfoerdern der Giessformen mit Hilfe von Mitnehmern einer Transporteinrichtung zu ermoeglichen.

Im Inneren des Kuehlschrankes bestand in der Vergangenheit aber stets die Gefahr, dass der Abstand zwischen nebeneinanderliegenden Giessformen veraendert wurde. Dies fuehrte zu erheblichen Problemen hinsichtlich der Umluftfuehrung des Kuehlluftstromes.

Aufgabe der vorstehenden Erfindung ist es, die Nachteile des Standes der Technik zu vermeiden und eine Vorrichtung vorzuschlagen, mit der es moeglich wird, einen konstanten Abstand zwischen den Giessformen, die einen Kuehlschrank durchlaufen, genau einzuhalten und damit die Moeglichkeit zu schaffen, auf die bekannte, bisher notwendige Synchronisationseinrichtung am Auslauf des Kuehlschrankes zu verzichten und gleichzeitig die Moeglichkeit zu schaffen, die Stroemungsgeschwindigkeit der Kuehlluft im Kuehlschrank zu erhoehen, um mit diesem Kuehlluftstrom die vergossene Schokoladenmasse zu beeinflussen, ohne dabei Gefahr zu laufen, dass ein gegenseitiges Verschieben der Giessformen im Inneren des Kuehlschrankes eintreten koennte. Dadurch wird eine Steigerung des thermischen Wirkungsgrades im Kuehlschrank erreicht.

Diese Aufgabe wird erfindungsgemaess dadurch geloest, dass die Giessformen mit festgelegtem gegenseitigen Abstand in einen Aufnahmerahmen eingesetzt werden, der unter Zuhilfenahme von Kettenzuegen in vertikalen Ebenen im Kuehlschrank bewegbar ist, dass die Rahmen an ihrer Aussenseite Oeffnungen aufweisen, die Gleitfuehrungen bilden, die mit vertikalen, parallel angeordneten Schienen in Wirkverbindung treten und die Schienen zwischen sich gegenueberliegenden Enden der Giessformen angeordnet sind.

Mit diesem Vorschlag wird es moeglich, einem Aufnahmerahmen Giessformen mit festgelegtem Abstand zuzufuehren. Waehrend der steigenden Bewegung der Giessformen in einer vertikalen Ebene treten die Aufnahmerahmen mit profilierten Schienen in Wirkverbindung und werden durch diese Schienen, die parallel zueinander angeordnet sind, mit groesster Sicherheit und Praezision gefoerdert.

Gleichzeitig, da die profilierten Fuehrungsschienen immer zwischen zwei sich gegenueberliegenden Endseiten der Giessformen angeordnet sind, werden die Giessformen in gewuenschter Lage und auf festgelegtem Abstand gehalten. Dadurch wird es moeglich, die Geschwindigkeit des Kuehlluftstromes zu erhoehen und mit diesem Luftstrom auf die Schokoladenmasse einzuwirken, ohne dabei Gefahr zu laufen, dass die Giessformen im Inneren des Kuehlschrankes gegenseitig verschoben werden.

Der Erfindungsgegenstand wird nun genauer beschrieben und anhand eines Ausfuehrungsbeispiels in den Zeichnungen dargestellt. Es zeigen:
Fig. 1 eine Draufsicht eines Rahmens zur Aufnahme der Giessformen in Kombination mit einer profilierten Fuehrungsschiene;
Fig. 2 in perspektivischer Ansicht die Anordnung der Giessformen sowie der Mittel zum Fuehren der Formen auf Abstand im Inneren des Kuehlschrankes.

Wie der Fig. 1 zu entnehmen ist, werden die Giessformen 1 und 2, die in Richtung des Pfeiles f mittels einer Transporteinrichtung zugefuehrt werden, am Boden des Kuehlschrankes in einen Aufnahmerahmen 3 eingebracht, der aus Halteprofilen 4 und 5 besteht.

Die Halteprofile 4 und 5 weisen an der Aussenseite Mitnehmer 6 und 7 bzw. 8 und 9 auf, die mit einer Kette 10 bzw. 11 in Wirkverbindung stehen. Auch die Halterung des Profils 5 erfolgt in gleicher Weise unter Zuhilfenahme von Ketten 12 und 13.

Der Fig. 1 kann entnommen werden, dass jedes Aufnahmeprofil, das z. B. aus einem L-foermigen oder U-foermigen Profil besteht, in der Mitte eine Oeffnung 14 oder Ausnehmung aufweist, die eine Fuehrungsschiene 15 umgreift, in vorteilhafter Weise ein T-Profil, das vertikal angeordnet ist.

Wie der Fig. 1 deutlich zu entnehmen ist, ist die T-foermig ausgebildete Schiene 15 in vertikaler Anordnung zwischen den sich gegenueberliegenden Enden 2a und 1a der Giessformen 2 und 1 vorgesehen und bildet eine Einrichtung zum genauen Festlegen eines konstanten Abstandes (a) zwischen den Giessformen 1 und 2.

Die bisher beschriebene Erfindung ist der Fig. 2 deutlicher zu entnehmen.

Dieser Figur kann auch entnommen werden, dass die Ketten 10 und 11 mit Antriebsmitteln in Wirkverbindung stehen, z. B. einem steuerbaren Motor 20, Umlenkraedern 21 und Umlenkraedern 22 und 23.

Die Giessformen 1 und 2 sind in einem Aufnahmerahmen angeordnet (in Fig. 2 aus Gruenden der Uebersichtlichkeit nicht dargestellt) und werden mit steigender Bewegung (Pfeil g) ueber die Kettenzuege 10 und 11 und 10' und 11' bewegt.

Mit dem Maschinengestell -ist eine erste Fuehrungsschiene 15 sowie eine zweite Fuehrungsschiene 15', die auf der gegenueberliegenden Seite angeordnet ist, verbunden. Mit den Fuehrungsschienen 15 und 15' treten die Oeffnungen oder Ausnehmungen 14 der Rahmen 3 in Wirkverbindung.

Wie deutlich der Fig. 2 zu entnehmen ist, sind zwischen den paarweise angeordneten Giessformen 1 und 2 die Fuehrungsschienen 15 und 15' in vertikaler Stellung angeordnet. Die Schienen dienen nicht nur als Fuehrungseinrichtung zum sicheren Bewegen der Rahmen 3 in Richtung des Pfeils g, sondern die Fuehrungsschienen 15 und 15' dienen auch gleichzeitig als Abstandshalter zwischen den Giessformen 1 und 2.

Sobald ein Paar Giessformen 1 und 2 die Decke des Kuehlschrankes erreicht hat, loesen sich die Rahmen 3 von den Ketten 10, 10', 11 und 11' und, unter Zuhilfenahme von Foerderbaendern 20 und 21, die in horizontaler Lage angeordnet sind, werden die Giessformen zusammen mit den Rahmen in einer horizontalen Ebene in Richtung des Pfeils (a) gefoerdert, um ueber weitere, vertikal angeordnete Fuehrungsschienen 22 und 22', die mit Kettenzuegen 23 und 24 sowie 23' und 24' zusammenarbeiten, befoerdert zu werden. Durch die Kettenzuege 23, 24, 23', 24' werden die Giessformen 1, 2 mit den zugeordneten Aufnahmerahmen 3 dann von oben nach unten in Richtung des Pfeils (i) befoerdert.

Auch waehrend dieser Bewegung werden die Giessformen 2, 1 auf konstantem Abstand gehalten, dies ist durch die vertikalen Fuehrungsschienen 22 und 22' moeglich und erfolgt solange, bis die Giessformen den Boden des Kuehlschrankes erreicht haben. An dieser Stelle werden die Aufnahmerahmen 3 und die Giessformen 1 und 2, sowie das nunmehr verfestigte und klimatisierte Schokoladenerzeugnis einer Transporteinrichtung uebergeben, die die Giessformen 1 und 2 in Richtung des Pfeils (k) abfoerdert.

Da sowohl waehrend der aufwaerts gerichteten Bewegung (Pfeil b) als auch waehrend der abwaerts gerichteten Bewegung (Pfeil g) der Giessform ueber die Fuehrungsschienen 15, 15' bzw. 22 und 22' ein konstanter Abstand zwischen den gegenueberliegenden Endseiten 2a bzw. la der Giessformen eingehalten wird, sind keine Verschiebebewegungen der Giessformen im Inneren des Kuehlschrankes zu erwarten, auch wenn die Geschwindigkeit des Kuehlluftstromes vergroessert wird, um einen besseren Leistungsgrad der Anlage und einen schneller durchfuehrbaren Kuehlvorgang des Erzeugnisses zu ermoeglichen.

Am Auslauf des Kuehlschrankes ist es moeglich, auf eine aufwendige Synchronisiereinrichtung zu verzichten.

Diese Vorrichtung war in der Vergangenheit immer notwendig und hatte die Aufgabe, die Giessformen vereinzelt und stets mit konstantem, gegenseitigen Abstand an eine anschliessende Transporteinrichtung zu uebergeben, Transporteinrichtung, die vorgesehen war, um die Giessformen 1 und 2 mit genau festgelegtem gegenseitigen Abstand einer anschliessenden Ausformeinrichtung zuzuleiten.

## Patentansprüche

1. Vorrichtung, zum Konstanthalten des Abstandes zwischen Giessformen (1, 2) fuer Schokoladenmasse, die durch einen Kuehlschrank mit steigender (g) und nach unten gerichteter (i) Bewegung befoerdert werden, **dadurch gekennzeichnet**, dass die Giessformen (1, 2) mit festgelegtem, gegenseitigen Abstand (a) in einen Aufnahmerahmen (3, 4, 5) eingesetzt werden, und der Aufnahmerahmen (3, 4, 5) ueber Kettenzuege (10, 11, 12, 13) in vertikalen Ebenen im Kuehlschrank bewegbar ist, dass die Aufnahmerahmen (3, 4, 5) an ihrer Aussenseite Oeffnungen (15) aufweisen, die Gleitfuehrungen bilden, die mit vertikalen, parallel angeordneten Schienen (15, 15') in Wirkverbindung treten und die Schienen (15, 15') zwischen sich gegenueberliegenden Enden (1a, 2a) der Giessformen (1, 2) angeordnet sind.

2. Vorrichtung, nach Patentanspruch 1, **dadurch gekennzeichnet**, dass die vertikal angeordnete Fuehrungsschiene (15, 15') aus einem T-foermigen Profil besteht.
